# EUROPÄISCHE PATENTSCHRIFT

(11) **EP 3 230 681 B1**
(45) Veröffentlichungstag und Bekanntmachung des Hinweises auf die Patenterteilung: **13.03.2019**
(21) Anmeldenummer: 15807915.2
(22) Anmeldetag: 10.12.2015
(51) Int. Cl.: F42B 12/74, F42B 8/14, F42B 12/78

(54) **GESCHOSS MIT REDUZIERTER ABPRALLERGEFÄHRLICHKEIT**
PROJECTILE WITH REDUCED RICOCHET RISK
PROJECTILE PRÉSENTANT UN DANGER RÉDUIT DE REBOND

(30) Priorität: 11.12.2014 EP 14197363; 11.06.2015 EP 15171573
(43) Veröffentlichungstag der Anmeldung: 18.10.2017
(73) Patentinhaber: RUAG Ammotec AG, 3602 Thun (CH)
(72) Erfinder: MUSTER, Michael, 3054 Schüpfen (CH); MEYER, Donald, 1772 Grolley (CH)
(74) Vertreter: Schmid, Nils T.F.
(86) Internationale Anmeldenummer: PCT/EP2015/079198
(87) Internationale Veröffentlichungsnummer: WO 2016/091991

(56) Entgegenhaltungen:
- EP-A1- 1 430 266
- EP-A2- 2 226 606
- WO-A1-2013/079679
- DE-A1- 10 045 009
- US-A1- 2002 005 138

## Beschreibung

Die Erfindung betrifft ein Geschoss, welches teilweise aus einem frangible Material besteht, für eine Kurzbahnmunition. Ein solches Geschoss ist z.B. aus US 2002/0005138 A1 bekannt.

Kurzbahnmunition hat den Zweck, dass auch auf kleineren Trainingsgebieten größere Kaliber verwendet werden können. Durch baulichen Maßnahmen wird ein größerer Geschwindigkeitsabfall generiert. Dies kann mit einem niedrigen Geschoss-Gewicht umgesetzt werden. Eine weitere Möglichkeit ist eine Modifikation der Geschoss-Außengeometrie. Hierbei gibt es diverse Grundprinzipien, wie eine Minderung der Drall-Stabilisation (GD), durch eine aerodynamisch ungünstige Front-oder Heckpartie oder eine gewollte Druckreduktion im Lauf beim Abfeuerungsvorgang, womit das Geschoss weniger beschleunigt wird.

Frangible ist eine Eigenschaft spezieller Geschosse und bedeutet, dass das Geschossmaterial so konzipiert ist, dass die Geschosse beim Auftreffen auf harte Ziele in sehr kleine Teile fragmentieren. Auf deutsch heißt frangible zerbrechbar. Der englische Begriff hat sich jedoch auch im deutschen Sprachraum durchgesetzt.

Frangible Munition existiert bereits in enorm vielen Variationen. Dabei sind insbesondere Geschosse mit einer Polymer Matrix oder mit einer Metall Matrix bekannt. Sinn hierbei ist das Zerbröckeln des Geschosses in kleinste Partikel nach dem Auftreffen auf eine harte Oberfläche. Die Partikel haben eine tiefe Querschnittsbelastung. Dadurch entsteht nur ein minimales Gefährdungspotential für naheliegende Objekte. Frangible Geschosse sind jedoch relativ heikel in der Handhabung, bei größeren Kalibern kann die durch den Drall auftretende Radialkraft bereits zum Bersten des Geschosses in der Luft führen.

Figur 1 zeigt eine Patrone mit einem frangible Geschoss 12 nach dem Stand der Technik. Das frangible Geschoss 12 ist in einem Mantel 13 eingesetzt, wobei die Ogive des Geschosses 12 aus dem Mantel 13 herausragt. Nach dem Auftreffen des frangible Geschosses 12 auf zum Beispiel eine Stahlplatte zerfällt das frangible Geschoss 12 zu Staub 14.

Folgende Problematiken treten bei Kurzbahngeschossen auf:
- Bei Kurzbahgeschossen kann es durch die abgeänderte Geometrie zu erheblichen Präzisionseinbußen kommen.
- Leichte Kurzbahgeschosse zeigen ein problematisches Wiederladeverhalten da ein konstanter Rückstoß für die Wiederladebewegung eine Voraussetzung ist.
- Falls Kurzbahn-Abpraller oder Riccochet entstehen, besteht ein erhebliches Gefährdungspotential gegenüber dem Schützen und auch Drittpersonen.
- Erosionen im Rotorblatt oder Propellern von Flugzeugen und Helikoptern wegen wegfliegender Kunststoffkappen.
- Reine frangible Geschosse haben bei größeren Munitionsarten das Problem, dass die innenballistische Belastung so groß wird, dass dies zum Zerstören des Geschosses führt.

Der Erfindung liegt die Aufgabe zugrunde, ein Geschoss nach dem Oberbegriff des Anspruchs 1 so weiterzubilden, dass die oben genannten Nachteile vermieden werden.

Erfindungsgemäß wird diese Aufgabe durch ein Geschoss nach den Merkmalen des Anspruchs 1 gelöst.

Dadurch, dass das Geschoss aus einem Mantel aus Messing besteht, der Mantel, in Flugrichtung gesehen, einen vorderen zylindrischen Aufnahmeraum und einen hinteren zylindrischen Aufnahmeraum aufweist, beide Aufnahmeräume koaxial zur Geschosslängsachse angeordnet und durch eine Trennwand voneinander getrennt sind, die Trennwand den Boden des vorderen Aufnahmeraums bildet und in den vorderen Aufnahmeraum ein Kern aus einem frangible Material eingesetzt ist, der Kern mit seiner Spitze aus dem vorderen Aufnahmeraum herausragt und im Bereich der Trennwand zumindest eine auf dem Mantel umlaufende Sollbruchstelle in den Mantel eingebracht ist, kommt es durch die abgeänderte Geometrie zu keinen Präzisionseinbußen und die innenballistische Belastung ist nicht so groß, dass diese zum Zerstören des Geschosses führt. Zusätzlich kann auch eine im Vorderen Raum Ausgestaltete Rille oder Spirale weitere Sollbruchtellen aufweisen.

In einer erfinderischen vorteilhaften Ausgestaltung ist im hinteren Aufnahmeraum ein Leuchtsatz angeordnet. Der hintere Aufnahmeraum bietet sich hierfür an und der Leuchtsatz verlegt den Schwerpunkt sogar gewünscht etwas nach hinten, wodurch die Flugbahn verbessert ist.

Der Kern ist bevorzugt in den vorderen Aufnahmeraum eingeklebt oder eingepresst. Beides sind Befestigungsverfahren, die sich anbieten und zu den gewünschten Verankerungen führen.

Zur Ableitung komprimierter Luft insbesondere bei eingepressten Kernen weist in einer vorteilhaften Ausführungsform der Kern auf seiner Außenfläche vom hinteren Ende bis zum stirnseitigen Ende des Mantels parallel zur Geschosslängsachse verlaufende Anfasungen oder Rinnen auf. In einer anderen Ausführungsform ist in der Trennwand eine den vorderen Aufnahmeraum mit dem hinteren Aufnahmeraum verbindende Bohrung angeordnet. Auch diese leitet die komprimierte Luft ab. In der Trennwand kann auch eine Sacklochbohrung eingebracht sein, die mit dem vorderen Aufnahmeraum in Verbindung steht. Auch diese Sacklochbohrung dient zum Druckabbau.

In einer speziellen Ausführungsform sind im Bereich der Trennwand zwei auf dem Mantel umlaufende Sollbruchstellen in den Mantel eingebracht, wobei eine Sollbruchstelle am, in Flugrichtung gesehen, hinteren Ende der Trennwand eingebracht ist. Die Sollbruchstellen sind bevorzugt im rechten Winkel zur Geschosslängsachse eingebracht und sind im Querschnitt V-förmig oder U-förmig ausgebildet. Diese Sollbruchstellen verbessern das Zerlegungsverhalten.

In einer speziellen Ausführungsform weist die Innenwand des vorderen Aufnahmeraums eine oder mehrere zur Geschossachse paralelle oder spiralförmige Einkerbungen auf. Dies verbessert die Verankerung des frangible Kerns im vorderen Aufnahmeraum.

Nachfolgend wird die Erfindung anhand von vier Figuren weiter erläutert.

Figur 1 zeigt den Stand der Technik und ist weiter oben beschrieben.

Figur 2 zeigt eine Ausführungsform eines erfindungsgemäßen Geschosses, bestehend aus einem Mantel 4 aus Messing und einem frangible Kern 1. Der Mantel 4 weist, in Flugrichtung 19 gesehen, einen vorderen 4a und einen hinteren zylindrischen Aufnahmeraum 4b im Geschossheck 11 auf. Der vordere Aufnahmeraum 4a wurde von vorne und der hintere Aufnahmeraum 4b von hinten in den Mantel 4 eingebracht. Beide Aufnahmeräume 4a, 4b sind koaxial zur Geschosslängsachse 15 des Geschosses angeordnet und sind durch eine Trennwand 16 voneinander getrennt. Die Trennwand 16 bildet den Boden des Aufnahmeraums 4a. In den vorderen Aufnahmeraum 4a ist der frangible Kern eingesetzt, bevorzugt über eine Presspassung. Der frangible Kern 1 ragt mit seiner vorderen Spitze 17 aus dem vorderen Aufnahmeraum 4a, bzw. dem Mantel 4 heraus. Im hinteren Aufnahmeraum 4b ist in einer erfindungsgemäßen Ausführungsform ein Leuchtsatz (in der Figur nicht gezeigt) eingebracht. Angrenzend an die Trennwand 16 ist eine auf dem Mantel 4 umlaufende Sollbruchstelle 2 in den Mantel 4 eingebracht. Diese Sollbruchstelle 2 ist im rechten Winkel zur Geschosslängsachse 15 eingebracht und kann, wie gezeigt im Querschnitt rechteckig ausgebildet sein. Bevorzugt ist jedoch eine V-förmige Sollbruchstelle 2, wie sie in der Figur 4 dargestellt ist.

Die Außengeometrie des Geschosses, bestehend somit aus einem frangible Kern 1 und einem Mantel 4 und entspricht weitgehend einer bekannten und bewährten Kurzbahnmunition der Anmelderin. Dieses erfüllt die Anforderungen hinsichtlich Präzision, Ladesicherheit und Flugbahn. Die Umgebungsgefährdung wird durch zwei Systeme reduziert. Einerseits wird in den Mantel 4 in Schussrichtung gesehen von vorne ein Kern 1 eingesetzt, der aus frangible Material besteht. Unter einem frangible Kern wird ein Kern verstanden, der beim Auftreffen auf ein hartes Ziel zerlegt zum Beispiel zu einem Staub. Andererseits werden am Geschossheck 11 Sollbruchstellen 2 angebracht, damit die Restmasse der Einzelteile maximal der Masse eines üblichen kleiner kalibrigen Geschosses entspricht.

Der Mantel 4 des Geschosses besteht bevorzugt aus Messing. Mit Messing als Mantel hat sich das erfindungsgemäße Geschoss beim Auftreffen weitgehend zu Staub zerlegt. Dies war für den Fachmann überraschend und nicht vorhergesagt. Beim Auftreffen des Geschosses 5 auf ein hartes Ziel 17 (siehe Figur 3) wird der frangible Kern 1 in den Mantel 4 eingepresst. Der frangible Kern 1 produziert beim Einpressen schlagartig einen hohen hydrostatischen Druck (siehe die Pfeile 20 in Figur 3). Dies bewirkt ein Zersplittern des Grossteils des Geschosses. Das Messing des Mantels 4 verhält sich naturgemäß bei einer so kurzen Belastungsperiode spröde. Auch der multiaxiale Belastungszustand beim Zerbersten des frangible Kerns 1 hilft, dass sich das Messing des Mantels 4 spröde verhält. Hierdurch wird die Aufschlagenergie extrem verringert und nahezu vernichtet. Der Rest des Geschosses wird dann durch die definierte Sollbruchstelle 2 in leichtere Einzelteile zerlegt. Diese Einzelteile haben geometriebedingt eine sehr niedrige Querschnittsbelastung. Dadurch sinkt die Umgebungsgefährdung signifikant. In einer besonders vorteilhaften Lösung ist der frangible Kern 1 des Geschosses ein unterkalibriges Geschoss, welches einfach in den vorderen Aufnahmeraum 4a eingeschoben wird. Die Befestigung zwischen Mantel 4 und frangible Kern 1 kann mittels Kleber oder Presspassung umgesetzt werden. Falls eine Presspassung gewählt wird, können seitliche Anfasungen am Kern die komprimierte Luft ableiten. Eine weitere Möglichkeit ist die Ableitung der komprimierten Luft beim Setzen des Geschosses durch eine Bohrung in Geschosslängsachse 15 durch die Trennwand 16 oder durch eine Sacklochbohrung in der Trennwand, damit der Überdruck minimiert werden kann. Das Geschossheck 11 ist weiterhin aus Messing gefertigt, da sich dieses zum Verpressen von Leuchtsätzen eignet.

Figur 4 zeigt eine andere Ausführungsform eines erfindungsgemäßen Geschosses 5, bestehend aus einem Mantel 4 aus Messing und einem frangible Kern 1. Der Mantel 4 weist auch hier, in Flugrichtung 19 gesehen, einen vorderen 4a und einen hinteren zylindrischen Aufnahmeraum 4b im Geschossheck 11 auf. Der vordere Aufnahmeraum 4a wurde von vorne und der hintere Aufnahmeraum 4b von hinten in den Mantel 4 eingebracht. Beide Aufnahmeräume 4a, 4b sind koaxial zur Geschosslängsachse 15 des Geschosses angeordnet und sind durch eine Trennwand 16 voneinander getrennt. Die Trennwand 16 ist in dieser Ausführungsform wesentlich dicker, als in der Ausführungsform gemäß Figur 2 ausgebildet. Auch hier bildet die Trennwand 16 den Boden des Aufnahmeraums 4a. In den vorderen Aufnahmeraum 4a ist der frangible Kern 1 eingesetzt, bevorzugt über eine Presspassung. Der frangible Kern 1 ragt auch hier mit seiner vorderen Spitze 17 aus dem vorderen Aufnahmeraum 4a, bzw. dem Mantel 4 heraus. Im hinteren Aufnahmeraum 4b kann ein Leuchtsatz (in der Figur nicht gezeigt) eingebracht sein. Angrenzend an die, in Schussrichtung gesehen, hinteren Abschnitt der Trennwand 16 ist eine auf dem Mantel 4 umlaufende Sollbruchstelle 2a in den Mantel 4 eingebracht. In der hier gezeigten Ausführungsform ist zusätzlich auch, in Schussrichtung gesehen, am vorderen Abschnitt der Trennwand 16 eine Sollbruchstelle 2b eingebracht. Diese Sollbruchstellen 2a, 2b sind im rechten Winkel zur Geschosslängsachse 15 eingebracht und sind im Querschnitt V-förmig ausgebildet.

## Patentansprüche

1. Geschoss (5) mit einem frangible Material für eine Kurzbahnmunition, wobei das Geschoss (5) einen Mantel (4) aus Messing umfasst, der Mantel (4), in Flugrichtung (19) gesehen, einen vorderen zylindrischen Aufnahmeraum (4a) und einen hinteren zylindrischen Aufnahmeraum (4b) aufweist, beide Aufnahmeräume (4a, 4b) koaxial zur Geschosslängsachse (15) angeordnet und durch eine Trennwand (16) voneinander getrennt sind, die Trennwand (16) den Boden (18) des vorderen Aufnahmeraums (4a) bildet und in den vorderen Aufnahmeraum (4a) ein Kern (1) aus einem frangible Material eingesetzt ist, der Kern (1) mit seiner Spitze (17) aus dem vorderen Aufnahmeraum (4a) herausragt, **dadurch gekennzeichnet, dass** im Bereich der Trennwand (16) zumindest eine auf dem Mantel (4) umlaufende Sollbruchstelle (2) in den Mantel (4) eingebracht ist.

2. Geschoss nach Anspruch 1, **dadurch gekennzeichnet, dass** im hinteren Aufnahmeraum (4b) ein Leuchtsatz angeordnet ist.

3. Geschoss nach Anspruch 1 oder 2, **dadurch gekennzeichnet, dass** der Kern (1) in den vorderen Aufnahmeraum (4a) eingeklebt oder eingepresst ist.

4. Geschoss nach einem der Ansprüche 1 bis 3, **dadurch gekennzeichnet, dass** der Kern (1) auf seiner Außenfläche vom hinteren Ende bis zum stirnseitigen Ende des Mantels (4) parallel zur Geschosslängsachse (15) verlaufende Anfasungen oder Rinnen aufweist.

5. Geschoss nach einem der Ansprüche 1 bis 4, **dadurch gekennzeichnet, dass** in der Trennwand (16) eine den vorderen Aufnahmeraum (4a) mit dem hinteren Aufnahmeraum (4b) verbindende Bohrung (10) angeordnet ist.

6. Geschoss nach einem der Ansprüche 1 bis 5, **dadurch gekennzeichnet, dass** in der Trennwand (16) eine Sacklochbohrung eingebracht ist, die mit dem vorderen Aufnahmeraum (4a) in Verbindung steht.

7. Geschoss nach einem der Ansprüche 1 bis 6, **dadurch gekennzeichnet, dass** im Bereich der Trennwand (16) zwei auf dem Mantel (4) umlaufende Sollbruchstellen (2a, 2b) in den Mantel (4) eingebracht sind, wobei eine Sollbruchstelle (2a) am, in Flugrichtung gesehen, hinteren Ende der Trennwand (16) eingebracht ist.

8. Geschoss nach einem der Ansprüche 1 bis 7, **dadurch gekennzeichnet, dass** die Sollbruchstellen (2a, 2b) im rechten Winkel zur Geschosslängsachse (15) eingebracht und im Querschnitt V-förmig oder U-förmig ausgebildet sind.

9. Geschoss nach einem der Ansprüche 1 bis 8, **dadurch gekennzeichnet, dass** die Innenwand des vorderen Aufnahmeraums eine oder mehrere zur Geschossachse paralelle oder spiralförmige Einkerbungen aufweist.

## Claims

1. Projectile (5) with a frangible material for short a range ammunition, the projectile (5) comprising a jacket (4) of brass, the jacket (4), seen in flight direction (19), has a front cylindrical receptacle space (4a) and a rear cylindrical receptacle space (4b), the two receptacle spaces (4a, 4b) are arranged coaxially with the longitudinal axis (15) of the projectile and are separated from one another by a partition wall (16), the partition wall (16) forms the base (18) of the front receptacle space (4a) and a core (1) made of a frangible material is inserted into the front receptacle space (4a), the core (1) protruding with its tip (17) from the front receptacle space (4a), **characterized in that** in the region of the partition wall (16), at least one predetermined breaking point (2) which runs around the jacket (4) is incorporated in the jacket (4).

2. Projectile according to claim 1, **characterized in that** a luminous composition is arranged in the rear receptacle space (4b).

3. Projectile according to claim 1 or 2, **characterized in that** the core (1) is glued or pressed into the front receptacle space (4a).

4. Projectile according to one of the claims 1 to 3, **characterized in that** the core (1) comprises chamfers or grooves running parallel to the longitudinal axis (15) of the projectile on its outer surface from the rear end to the front end of the jacket (4).

5. Projectile according to one of the claims 1 to 4, **characterized in that** a bore (10) connecting the front receptacle space (4a) with the rear receptacle space (4b) is arranged in the partition wall (16).

6. Projectile according to one of the claims 1 to 5, **characterized in that** a blind hole bore is arranged in the partition wall (16), which bore is in connection with the front receptacle space (4a).

7. Projectile according to one of the claims 1 to 6, **characterized in that** in the region of the partition wall (16) two predetermined breaking points (2a, 2b) running around on the jacket (4) are incorporated in the jacket (4), a predetermined breaking point (2a) being incorporated at the rear end of the partition wall (16) as seen in the direction of flight.

8. Projectile according to one of the claims 1 to 7, **characterized in that** the predetermined breaking points (2a, 2b) are introduced at right angles to the longitudinal axis (15) of the projectile and are of V-shaped or U-shaped cross-section.

9. Projectile according to one of the claims 1 to 8, **characterized in that** the inner wall of the front receptacle space has one or more notches parallel or spiral to the projectile axis.

## Revendications

1. Projectile (5) avec un matériau frangible pour une munition à trajectoire courte, le projectile (5) comprenant un chemisage (4) en laiton, le chemisage (4), vu dans le sens du vol (19), comportant un espace de logement avant cylindrique (4a) et un espace de logement arrière cylindrique (4b), les deux espaces de logement (4a, 4b) étant disposés coaxialement à l'axe longitudinal du projectile (15) et étant séparés l'un de l'autre par une paroi de séparation (16), la paroi de séparation (16) formant le fond (18) de l'espace de logement avant (4a) et un noyau (1) dans un matériau frangible étant introduit dans l'espace de logement avant (4a), le noyau (1) dépassant avec sa pointe (17) de l'espace de logement avant (4a) **caractérisé en ce que** dans la zone de la paroi de séparation (16) au moins un point de rupture théorique (2) sur la périphérie du chemisage (4) est aménagé dans le chemisage (4).

2. Projectile selon la revendication 1, **caractérisé en ce qu'**un ensemble éclairant est disposé dans l'espace de logement arrière (4b).

3. Projectile selon la revendication 1 ou 2, **caractérisé en ce que** le noyau (1) est encollé ou enfoncé dans l'espace de logement avant (4a).

4. Projectile selon l'une quelconque des revendications 1 à 3, **caractérisé en ce que** le noyau (1) comporte sur sa surface extérieure de l'extrémité arrière à l'extrémité frontale du chemisage (4), des chanfreinages ou échancrures passant parallèlement à l'axe longitudinal de projectile (15).

5. Projectile selon l'une quelconque des revendications 1 à 4, **caractérisé en ce qu'**un trou (10) reliant l'espace de logement avant (4a) à l'espace de logement arrière (4b) est disposé dans la paroi de séparation (16).

6. Projectile selon l'une quelconque des revendications 1 à 5, **caractérisé en ce qu'**un trou borgne est aménagé dans la paroi de séparation (16), qui est en liaison avec l'espace de logement avant (4a).

7. Projectile selon l'une quelconque des revendications 1 à 6, **caractérisé en ce que** deux points de rupture théoriques (2a, 2b) sur la périphérie du chemisage (4) sont aménagés dans le chemisage (4) dans la zone de la paroi de séparation (16), un point de rupture théorique (2a) étant aménagé, vu dans le sens du vol, à l'extrémité arrière de la paroi de séparation (16).

8. Projectile selon l'une quelconque des revendications 1 à 7, **caractérisé en ce que** les points de rupture théoriques (2a, 2b) sont aménagés en angle droit par rapport à l'axe longitudinal de projectile (15) et sont constitués en forme de V ou de U dans la section transversale.

9. Projectile selon l'une quelconque des revendications 1 à 8, **caractérisé en ce que** la paroi intérieure de l'espace de logement avant comporte une ou plusieurs rainures parallèles à l'axe de projectile ou en forme de spirale.
